# EUROPÄISCHE PATENTSCHRIFT

(11) **EP 1 704 316 B1**
(45) Veröffentlichungstag und Bekanntmachung des Hinweises auf die Patenterteilung: **23.04.2008**
(21) Anmeldenummer: 04803891.3
(22) Anmeldetag: 15.12.2004
(51) Int. Cl.: F02D 41/20

(54) **VERFAHREN UND VORRICHTUNG ZUM STEUERN EINES VENTILS UND VERFAHREN UND VORRICHTUNG ZUM STEUERN EINER PUMPE-D SE-VORRICHTUNG MI T DEM VENTIL**
METHOD AND DEVICE FOR CONTROLLING A VALVE AND METHOD AND DEVICE FOR CONTROLLING A PUMP-NOZZLE DEVICE WITH A VALVE
PROCEDE ET DISPOSITIF POUR REGULER UNE SOUPAPE ET PROCEDE ET DISPOSITIF POUR REGULER UN ENSEMBLE INJECTEUR-POMPE AVEC CETTE SOUPAPE

(30) Priorität: 18.12.2003 DE 10359675
(43) Veröffentlichungstag der Anmeldung: 27.09.2006
(73) Patentinhaber: Volkswagen AG, 38436 Wolfsburg (DE); SIEMENS AKTIENGESELLSCHAFT, 80333 München (DE)
(72) Erfinder: BEILHARZ, Jörg, 14169 Berlin (DE); KRONBERGER, Maximilian, 93053 Regensburg (DE); PIRKL, Richard, 93055 Regensburg (DE); RISSLER, Christian, 10555 Berlin (DE); SCHMIDT, Harald, 1100 Wien Österreich (AT); WIEHOFF, Hans-Jörg, 93049 Regensburg (DE)
(74) Vertreter: Beck, Josef
(86) Internationale Anmeldenummer: PCT/EP2004/014271
(87) Internationale Veröffentlichungsnummer: WO 2005/059337

(56) Entgegenhaltungen:
- WO-A-03/081007
- WO-A-03/091559
- DE-C1- 10 148 217
- DE-C1- 19 723 932
- US-A1- 2003 218 437
- US-B1- 6 491 027

## Beschreibung

Die Erfindung betrifft ein Verfahren und eine Vorrichtung zum Steuern eines Ventils. Sie betrifft ferner ein Verfahren und eine Vorrichtung zum Steuern einer Pumpe-Düse-Vorrichtung mit einem Ventil. Das Ventil hat einen Ventilantrieb, der als Piezoaktor ausgebildet ist, ein Ventilglied, einen Ventilkörper und einen Ventilsitz. Eine Pumpe-Düse-Vorrichtung wird insbesondere zur Kraftstoffzufuhr in einen Brennraum eines Zylinders einer Brennkraftmaschine, insbesondere einer Diesel-Brennkraftmaschine, eingesetzt. Bei einer Pumpe-Düse-Vorrichtung bilden eine Pumpe, eine Steuereinheit mit dem Ventil und eine Düseneinheit eine Baueinheit. Der Antrieb eines Kolbens der Pumpe erfolgt vorzugsweise über eine Nockenwelle einer Brennkraftmaschine mittels eines Kipphebels.

Die Pumpe ist über das Ventil an eine Niederdruck-Kraftstoffzuführeinrichtung hydraulisch koppelbar. Sie ist ausgangsseitig mit der Düseneinheit hydraulisch gekoppelt. Einspritzbeginn und Einspritzmenge werden durch das Ventil und dessen Ventilantrieb bestimmt. Durch die kompakte Bauweise der Pumpe-Düse-Vorrichtung ergibt sich ein sehr geringes Hochdruckvolumen und eine große hydraulische Steifigkeit. Es werden so sehr hohe Einspritzdrücke von zirka 2.000 bar ermöglicht. Dieser hohe Einspritzdruck in Verbindung mit der guten Steuerbarkeit des Einspritzbeginns und der Einspritzmenge ermöglichen eine deutliche Reduktion der Emissionen bei gleichzeitig niedrigem Kraftstoffverbrauch beim Einsatz der Brennkraftmaschinen.

Aus der DE 198 35 494 C2 ist eine Pumpe-Düse-Vorrichtung bekannt mit einer Pumpe und einem Ventil mit einem Ventilglied, das die hydraulische Kopplung eines Absteuerraums mit einem Ablaufkanal steuert. Der Ablaufkanal ist hydraulisch gekoppelt mit der Pumpe und einer Düseneinheit. Ein Zulaufkanal ist vorgesehen, der hydraulisch gekoppelt ist mit dem Absteuerraum. Dem Ventilglied ist ein piezoelektrischer Ventilantrieb zugeordnet, über den das Ventilglied zwischen zwei Endstellungen verstellt werden kann. In einer ersten Endstellung des Ventilglieds ist der Ablaufkanal hydraulisch gekoppelt mit einem Absteuerraum und dieser wiederum mit dem Zulaufkanal. In einer zweiten Endstellung des Ventilglieds ist der Ablaufkanal hydraulisch-entkoppelt von dem Absteuerraum und das Ventilglied ist in einem Ventilsitz des Ventils.

In der ersten Endstellung des Ventilglieds wird während eines Förderhubs der Pumpe Fluid von dem Zulaufkanal über den Absteuerraum und den Ablaufkanal von der Pumpe angesaugt. Während eines Arbeitshubs eines Pumpenkolbens der Pumpe wird in der ersten Endposition des Ventilglieds Fluid von der Pumpe über den Ablaufkanal, den Absteuerraum in den Zulaufkanal zurückgedrückt. In der zweiten Endstellung des Ventilglieds kann während des Förderhubs des Pumpenkolbens wegen der fehlenden hydraulischen Kopplung des Ablaufkanals mit dem Absteuerraum und dem Zulaufkanal kein Fluid zurückgedrückt werden und der Pumpenkolben erzeugt Hochdruck. Mit Überschreiten einer vorgegebenen Druckschwelle öffnet eine Düsennadel der Düseneinheit eine Düse der Düseneinheit und es erfolgt eine Einspritzung des Fluids. Das Einspritzende wird dadurch bestimmt, dass das Ventilglied mittels des Stellantriebs in seine erste Endposition gesteuert wird und so Fluid über den Ablaufkanal in den Absteuerraum und den Zulaufkanal zurückströmen kann, was zur Folge hat, dass der Druck in der Pumpe und somit auch in der Düseneinheit abnimmt, was wiederum zu einem Schließen der Düseneinheit führt.

Geringe Schadstoffemissionen einer Brennkraftmaschine, in der die Pumpe-Düse-Vorrichtung angeordnet ist, und eine präzise Steuerung der Brennkraftmaschine setzen ein präzises Zumessen von Kraftstoff durch die Pumpe-Düse-Vorrichtung voraus. Dies setzt wiederum eine langzeitstabile und reproduzierbare Ansteuerung des piezogesteuerten Ventils der Pumpe-Düse-Vorrichtung voraus.

Aus WO 03/081007 A1 ist ein Verfahren und eine Vorrichtung zur Detektion des Einschlagzeitpunktes einer Ventilnadel eines Piezosteuerventils bekannt. Das Piezosteuerventil wird bei einer Pumpe-Düse-Einheit zum Einspritzen von Kraftstoff in eine Brennkraftmaschine eingesetzt. Der Einschlagzeitpunkt der Ventilnadel des Piezosteuerventils der Pumpe-Düse-Einheit wird durch die Auswertung der Piezospannung und/oder des Piezostroms ermittelt.

Weiterhin ist aus WO 03/104633 A1 ein Verfahren und eine Vorrichtung zum Messen und Regeln der Schließ- und Öffnungszeit eines Piezosteuerventils bekannt, bei dem die Zeitdauer gemessen wird, die eine Ventilnadel eines Steuerventils einer Piezopumpe-Düsen-Einheit benötigt, um von einer ersten Endposition in eine zweite Endposition zu gelangen, wobei die Ansprechzeit des Steuerventils berücksichtigt wird. Die Zeitdauer wird dabei in Abhängigkeit von der dem Steuerventil angelegten Spannung und/oder des angelegten Stroms ermittelt. Weiterhin wird ein Stellsignal erzeugt, das zum Bewegen des Steuerventils von der ersten in die zweite Endposition verwendet wird, wobei das Stellsignal zu einem Zeitpunkt erzeugt wird, bei dem gewährleistet ist, dass der Druck im Steuerventil und in der Einspritzdüse während der Messung weitgehend dem Druck des Kraftstoffniederdruckbereichs entspricht.

Zudem ist aus DE 196 52 801 C1 ein Verfahren und eine Vorrichtung zum Ansteuern wenigstens eines kapazitiven Stellgliedes bekannt, wobei das kapazitive Stellglied insbesondere in einem piezoelektrisch betriebenen Kraftstoffeinspritzventil einer Brennkraftmaschine eingesetzt wird. Bei der Ansteuerung des kapazitiven Stellgliedes wird die Aktorenergie und/oder die Ladungsmenge des kapazitiven Stellgliedes, mit der der Aktor zur Betätigung beaufschlagt wird, geregelt. Die jeweiligen Sollwertvorgaben werden abhängig von verschiedenen Betriebsparametern der Brennkraftmaschine gewählt.

Die Aufgabe der Erfindung ist es, ein Verfahren und eine Vorrichtung zum Steuern eines Ventils zu schaffen, das oder die gewährleistet, dass das Ventil über eine lange Betriebszeitdauer präzise schaltet. Ferner ist es die Aufgabe der Erfindung, ein Verfahren und eine Vorrichtung zum Steuern einer Pumpe-Düse-Vorrichtung mit dem Ventil zu schaffen, das bzw. die gewährleistet, dass das Ventil über eine lange Betriebszeitdauer präzise schaltet.

Die Aufgabe wird gelöst durch die Merkmale der unabhängigen Patentansprüche. Vorteilhafte Ausgestaltungen der Erfindung sind in den Unteransprüchen gekennzeichnet.

Die Erfindung zeichnet sich aus durch ein Verfahren und eine entsprechende Vorrichtung zum Steuern eines Ventils mit einem Ventilantrieb, der als Piezoaktor ausgebildet ist, mit einem Ventilglied, einem Ventilkörper und einem Ventilsitz, bei dem zu einem ersten vorgebbaren Zeitpunkt das Ventilglied von einer Position entfernt von dem Ventilsitz in den Ventilsitz mittels eines Ladevorgangs des Piezoaktors gesteuert wird, bei dem ein erster Wert ermittelt wird, der charakteristisch ist für die dem Piezoaktor zugeführte elektrische Energie beim Auftreffen des Ventilglieds auf den Ventilsitz, bei dem ein zweiter Wert ermittelt wird, der charakteristisch ist für die dem Piezoaktor zugeführte elektrische Energie beim Abschluss des Ladevorgangs des Piezoaktors. Ein Differenz-Istwert wird aus der Differenz des zweiten und ersten Wertes ermittelt. Eine Differenz eines Differenz-Sollwertes, der vorgebbar ist, und des Differenz-Istwertes wird einem Regler zugeführt und ein Stellsignal zum Laden des Piezoaktors wird abhängig von der Stellgröße des Reglers ermittelt.

Bezüglich des weiteren Aspekts der Erfindung zeichnet sich die Erfindung aus durch ein Verfahren und eine entsprechende Vorrichtung zum Steuern einer Pumpe-Düse-Vorrichtung mit einer Pumpe, die einen Kolben und einen Arbeitsraum hat, einer Steuereinheit, die einen Ablaufkanal, der hydraulisch gekoppelt ist mit dem Arbeitsraum, und das Ventil umfasst und einen Absteuerraum umfasst, der hydraulisch entkoppelt ist von dem Ablaufkanal, wenn das Ventilglied an dem Ventilsitz anliegt, und der ansonsten hydraulisch gekoppelt ist mit dem Ablaufkanal. Das Ventil wird mit dem Verfahren oder der Vorrichtung zum Steuern des Ventils gesteuert.

Die Erfindung zeichnet sich dadurch aus, dass die Ventilsitzkraft, mit der das Ventilglied durch den Ventilantrieb in den Ventilsitz gedrückt wird, wenn es sich in Anlage mit dem Ventilsitz befindet, sehr exakt und auch sehr gut reproduzierbar einstellbar ist. Die Ventilsitzkraft ist maßgeblich für die Dichtigkeit des Ventils, wenn das Ventilglied in Anlage mit dem Ventilsitz ist. So kann die mechanische Beanspruchung des Ventilglieds und auch des Ventilsitzes gezielt über eine lange Betriebszeitdauer des Ventils verringert werden und gleichzeitig sichergestellt werden, dass über diese lange Betriebszeitdauer die Ventilsitzkraft gleichbleibend ist. Es können so auch einfach Toleranzen beim Schließ- und Öffnungsvorgang des Ventils minimiert werden. Im Zusammenhang mit der Pumpe-Düse-Vorrichtung kann so über eine lange Betriebszeitdauer der Förderbeginn und insbesondere das Förderende des Kraftstoffs sehr präzise eingestellt werden.

Die Erfindung beruht auf der Erkenntnis, dass der erste Wert maßgeblich abhängt von einer Kraft, die hervorgerufen wird durch den Druck des Fluids, das auf das Ventilglied einwirkt, und einer Kraft eines regelmäßig vorhandenen Rückstellmittels und dass der zweite Wert maßgeblich abhängt von einer Ventilsitzkraft und daneben noch von der Kraft, die hervorgerufen wird durch den Druck des Fluids, das auf das Ventilglied einwirkt, und der Kraft des Rückstellmittels. Ferner beruht die Erfindung auf der Erkenntnis, dass der Differenz-Istwert maßgeblich abhängt von der Ventilsitzkraft, also der Kraft, die von dem Ventilglied auf den Ventilsitz des Ventilkörpers ausgeübt wird. Durch die erfindungsgemäßen Verfahren bzw. Vorrichtungen kann somit präzise ein für die Ventilsitzkraft charakteristischer Wert ermittelt werden, der der Differenz-Istwert ist. Durch das Bilden der Differenz zwischen dem Differenz-Sollwert und dem Differenz-Istwert und Zuführen dieser Differenz zu dem Regler und Ermitteln des Stellsignals zum Laden des Piezoaktors abhängig von der Stellgröße des Reglers kann die Dichtkraft dauerhaft sehr präzise eingestellt werden. Gemäß der Erfindung wird so der Piezoaktor einfach gleichzeitig auch als Sensor genutzt.

In einer vorteilhaften Ausgestaltung der Erfindung wird das Stellsignal zum Laden des Piezoaktors abhängig von einem Vorsteuerwert ermittelt. Dadurch kann das Ventil noch präziser und schneller angesteuert werden, da der Regler nur Abweichungen von dem Vorsteuerwert ausgleichen muß.

In einer weiteren vorteilhaften Ausgestaltung des Verfahrens zum Steuern des Ventils wird der Differenz-Sollwert abhängig von einer Kraftstofftemperatur und/oder einer Drehzahl und/oder des vorgebbaren ersten Zeitpunktes ermittelt. Dadurch ist die Dichtkraft einfach auch bei verschiedenen Betriebsbedingungen des Ventils präzise einstellbar.

In einer weiteren vorteilhaften Ausgestaltung des Verfahrens zum Steuern des Ventils wird der Vorsteuerwert abhängig von einer Kraftstofftemperatur und/oder einer Drehzahl und/oder des vorgebbaren ersten Zeitpunktes ermittelt. Dadurch ist die Dichtkraft einfach auch bei verschiedenen Betriebsbedingungen des Ventils präzise einstellbar.

In einer weiteren vorteilhaften Ausgestaltung des Verfahrens zum Steuern des Ventils hat der Regler einen Proportional- und einen Integralanteil. Dies hat den Vorteil, dass die Dichtkraft stationär äußerst präzise einstellbar ist.

In einer weiteren vorteilhaften Ausgestaltung des Verfahrens zum Steuern des Ventils wird der Differenz-Istwert vor dem Bilden der Differenz mit dem Differenz-Sollwert Tiefpass-gefiltert. Dadurch werden einzelne Messfehler unterdrückt und somit wird die Steuerung präziser.

In einer weiteren vorteilhaften Ausgestaltung des Verfahrens zum Steuern des Ventils ist der erste Wert ein Istwert der zugeführten elektrischen Energie beim Auftreffen des Ventilglieds in den Ventilsitz, der zweite Wert ein Istwert der zugeführten elektrischen Energie beim Abschluss des Ladevorgangs, der Differenz-Istwert ein Istwert der elektrischen Differenzenergie, die dem Piezoaktor zugeführt wird und der Differenz-Sollwert ein Sollwert der elektrischen Differenzenergie. Dies hat den Vorteil, dass das Verfahren sehr präzise ist.

In einer weiteren vorteilhaften Ausgestaltung des Verfahrens zum Steuern des Ventils ist der erste Wert ein Istwert der Piezospannung beim Auftreffen des Ventilglieds in den Ventilsitz, der zweite Wert ein Istwert der Piezospannung beim Abschluss des Ladevorgangs, der Differenz-Istwert ein Istwert der Differenzspannung und der Differenz-Sollwert ein Sollwert der Differenzspannung. Dies hat den Vorteil, dass die Steuerung besonders einfach ist.

In einer vorteilhaften Ausgestaltung des Verfahrens zum Steuern der Pumpe-Düse-Vorrichtung wird der erste vorgebbare Zeitpunkt so gewählt, dass der Kolben in seinem oberen Totpunkt ist und bleibt bis zum erwarteten Auftreffen des Ventilglieds auf den Ventilsitz, und dass die so ermittelte Stellgröße zum Ermitteln des Stellsignals eingesetzt wird, wenn in einem zweiten vorgebbaren Zeitpunkt das Ventilglied von einer Position entfernt von den Ventilsitz in den Ventilsitz mittels eines Ladevorgangs des Piezoaktors gesteuert wird, wobei der zweite vorgebbare Zeitpunkt auch so gewählt sein kann, dass der Kolben seinen oberen Totpunkt verlassen hat bis zum erwarteten Auftreffen des Ventilglieds auf den Ventilsitz. Dies hat den Vorteil, dass im Zuge des Ladevorgangs des Piezoaktors, auf den derart gewählten ersten Zeitpunkt der Zeitpunkt des tatsächlichen Auftreffens des Ventilglieds auf den Ventilsitz sehr präzise ermittelt werden kann und somit mittels der Stellgröße des Reglers die Dichtkraft sehr präzise eingestellt werden kann und zwar auch mittels des Ladevorgangs des Piezoaktors der beginnend mit dem zweiten vorgegebenen Zeitpunkt gesteuert wird. So kann zum einen in Verbindung mit der Pumpe-Düse-Vorrichtung eine äußerst präzise Kraftstoffzumessung erreicht werden und andererseits auch eine Rechenentlastung der Vorrichtung zum Steuern im Anschluss an den zweiten vorgebbaren Zeitpunkt erreicht werden.

Ausführungsbeispiele der Erfindung sind im folgenden anhand der schematischen Zeichnungen erläutert. Es zeigen:
- Figur 1: eine Pumpe-Düse-Vorrichtung mit einem Ventil und einer Vorrichtung zum Steuern der Pumpe-Düse-Vorrichtung und des Ventils,
- Figur 2: ein Blockdiagramm zum Ermitteln eines Stellsignals SG in der Vorrichtung zum Steuern des Ventils,
- Figur 3: ein weiteres Blockdiagramm zum Ermitteln des Stellsignals SG und
- Figuren 4a bis 4d: zeitliche Verläufe der Piezospannung V_AV, des Hubs CTRL_VL des Ventilglieds 231, des Drucks P_H in dem Arbeitsraum 13 der Pumpe und der Einspritzmenge MFF.

Elemente gleicher Konstruktion und Funktion sind figurenübergreifend mit den gleichen Bezugszeichen gekennzeichnet.

Die Pumpe-Düse-Vorrichtung (Figur 1) umfasst eine Pumpeneinheit, eine Steuereinheit und eine Düseneinheit. Die Pumpe-Düse-Vorrichtung wird bevorzugt eingesetzt zum Zuführen von Kraftstoff in den Brennraum eines Zylinders einer Brennkraftmaschine. Die Brennkraftmaschine ist vorzugsweise als DieselBrennkraftmaschine ausgebildet. Die Brennkraftmaschine hat einen Ansaugtrakt zum Ansaugen von Luft, der mittels Gaseinlassventilen mit Zylindern koppelbar ist. Die Brennkraftmaschine weist ferner einen Abgastrakt auf, der über das Auslassventil gesteuert die aus den Zylindern auszustoßenden Gase abführt. Den Zylindern sind jeweils Kolben zugeordnet, die jeweils über eine Pleuelstange mit einer Kurbelwelle gekoppelt sind. Die Kurbelwelle ist mit einer Nockenwelle gekoppelt.

Die Pumpeneinheit umfasst einen Kolben 11, einen Pumpenkörper 12, einen Arbeitsraum 13 und ein Pumpen-Rückstellmittel 14, das vorzugsweise als Feder ausgebildet ist. Der Kolben 11 ist im eingebauten Zustand in einer Brennkraftmaschine mit einer Nockenwelle 16 gekoppelt, vorzugsweise mittels eines Kipphebels, und wird von dieser angetrieben. Der Kolben 11 ist in einer Ausnehmung des Pumpenkörpers 12 geführt und bestimmt abhängig von seiner Position das Volumen des Arbeitsraums 13. Das Pumpen-Rückstellmittel 14 ist so ausgebildet und angeordnet, dass das durch den Kolben 11 begrenzte Volumen des Arbeitsraums 13 einen Maximalwert aufweist, wenn auf den Kolben 11 keine äußeren Kräfte einwirken, d. h. Kräfte, die über die Kopplung mit der Nockenwelle 16 übertragen werden.

Die Düseneinheit umfasst einen Düsenkörper 51, in dem ein Düsenrückstellmittel 52, das als Feder und ggf. zusätzlich als Dämpfungseinheit ausgebildet ist, und eine Düsennadel 53 angeordnet sind. Die Düsennadel 53 ist in einer Ausnehmung des Düsenkörpers 51 angeordnet und wird im Bereich einer Nadelführung 55 geführt.

In einem ersten Zustand liegt die Düsennadel 53 an einem Nadelsitz 54 an und verschließt so eine Düse 56, die zum Zuführen des Kraftstoffs in den Brennraum des Zylinders der Brennkraftmaschine vorgesehen ist. Die Düseneinheit ist vorzugsweise, wie dargestellt, als nach innen öffnende Düseneinheit ausgebildet.

In einem zweiten Zustand ist die Düsennadel 53 leicht beabstandet zu dem Nadelsitz 54 und zwar hin in Richtung zu dem Düsenrückstellmittel 52 angeordnet und gibt so die Düse 56 frei. In diesem zweiten Zustand wird Kraftstoff in den Brennraum des Zylinders der Brennkraftmaschine zugemessen.

Der erste oder zweite Zustand wird eingenommen abhängig von einer Kräftebilanz aus der Kraft, die durch das Düsenrückstellmittel 52 auf die Düsennadel 53 wirkt und aus der dieser entgegenwirkenden Kraft, die durch den hydraulischen Druck im Bereich des Nadelabsatzes 57 hervorgerufen wird.

Die Steuereinheit umfasst einen Zulaufkanal 21 und einen Ablaufkanal 22. Der Zulaufkanal 21 und der Ablaufkanal 22 sind mittels eines Ventils hydraulisch koppelbar. Der Zulaufkanal 21 ist von einem niederdruckseitigen Anschluss der Pumpe-Düse-Vorrichtung hin zu dem Ventil geführt. Der Ablaufkanal 22 ist hydraulisch mit dem Arbeitsraum 13 gekoppelt und ist hin zu dem Nadelabsatz 57 geführt und ist hydraulisch mit der Düse 56 koppelbar abhängig von dem Zustand, der von der Düsennadel 53 eingenommen wird.

Das Ventil umfasst ein Ventilglied 231, das vorzugsweise als sog. A-Ventil ausgebildet ist, d. h. es öffnet nach außen entgegen der Strömungsrichtung des Fluids. Das Ventil umfasst ferner einen Absteuerraum 232, der hydraulisch gekoppelt ist mit dem Zulaufkanal 21 und mittels des Ventilglieds 231 mit einem Hochdruckraum hydraulisch koppelbar ist. Der Hochdruckraum ist hydraulisch gekoppelt mit dem Ablaufkanal 22.

In der geschlossenen Stellung des Ventilglieds 231 liegt das Ventilglied 231 an einem Ventilsitz 234 eines Ventilkörpers 237 an. Ferner ist ein Ventilrückstellmittel vorgesehen, welches so angeordnet und ausgebildet ist, dass es das Ventilglied 231 in eine Offenstellung, d. h. beabstandet zu dem Ventilsitz 234 drückt, wenn die durch einen Stellantrieb 24 auf das Ventilglied wirkenden Kräfte geringer sind als die Kräfte, die durch den Druck des Fluids, hier des Kraftstoffs, hervorgerufen werden und die durch das Ventilrückstellmittel auf das Ventilglied 231 wirken. Der Stellantrieb 24 ist als Piezostapel ausgebildet.

Der Stellantrieb 24 ist vorzugsweise mittels eines Übertragers, der vorzugsweise den Hub des Stellantriebs 24 verstärkt, mit dem Ventilglied 231 gekoppelt. An dem Stellantrieb 24 ist vorzugsweise auch ein Stecker zur Aufnahme von elektrischen Kontakten zur Ansteuerung des Stellantriebs 24 vorgesehen.

Eine Vorrichtung 60 zum Steuern der Pumpe-Düse-Vorrichtung ist vorgesehen, die ein Stellsignal SG für das Ventil erzeugt.

In der Offenstellung des Ventilglieds 231 wird bei einer Bewegung des Kolbens 11, die nach oben d. h. in Richtung weg von der Düse 56 gerichtet ist, Kraftstoff über den Zulaufkanal 21 hin zum Arbeitsraum 13 angesaugt. Solange das Ventilglied 231 während einer anschließenden Abwärtsbewegung des Kolbens 11, d. h. bei einer hin zu der Düse 56 gerichteten Bewegung, weiterhin in seiner Offenstellung befindet, wird der in dem Arbeitsraum 13 und dem Ablaufkanal 22 befindliche Kraftstoff über das Ventil wieder zurück in den Absteuerraum 232 und ggf. in den Zulaufkanal 21 zurückgedrückt.

Wenn jedoch bei der Abwärtsbewegung des Kolbens 11 das Ventilglied 231 in seine geschlossene Stellung gesteuert ist, wird der im Arbeitsraum 13 und somit auch der im Ablaufkanal 22 und der in dem Hochdruckraum befindliche Kraftstoff verdichtet, wodurch der Druck mit zunehmender Abwärtsbewegung des Kolbens 11 im Arbeitsraum 13, im Hochdruckraum und im Ablaufkanal 22 zunimmt. Entsprechend dem steigenden Druck im Ablaufkanal 22 erhöht sich auch die durch den Hydraulikdruck hervorgerufene Kraft, die auf den Nadelabsatz 57 in Richtung einer Öffnungsbewegung der Düsennadel 53 zum Freigeben der Düse 56 wirkt. Wenn der Druck in dem Ablaufkanal 22 einen Wert überschreitet, bei dem die durch den Hydraulikdruck hervorgerufene Kraft auf den Nadelabsatz 57 größer ist als die dieser entgegenwirkende Kraft des Düsenrückstellmittels 52, bewegt sich die Düsennadel 53 weg vom Nadelsitz 54 und gibt so die Düse 56 für die Kraftstoffzufuhr zum Zylinder der Brennkraftmaschine frei. Die Düsennadel 53 bewegt sich dann wieder hinein in den Nadelsitz 54 und verschließt somit die Düse 56, wenn der Hydraulikdruck in dem Ablaufkanal 22 den Wert unterschreitet, bei dem die durch den Hydraulikdruck am Nadelabsatz 57 hervorgerufene Kraft kleiner ist als die durch das Düsenrückstellmittel 52 hervorgerufene Kraft. Der Zeitpunkt, an dem dieser Wert unterschritten wird und an dem somit die Kraftstoffzumessung beendet wird, kann durch das Steuern des Ventilglieds 231 von seiner geschlossenen Stellung in eine Offenstellung beeinflusst werden.

Durch das Steuern des Ventilglieds von seiner Schließstellung in seine Offenstellung wird die hydraulische Kopplung zwischen dem Hochdruckraum und dem Absteuerraum 232 und dem Zulaufkanal 21 hergestellt. Aufgrund des beim Öffnen herrschenden hohen Druckunterschiedes zwischen dem Fluid in dem Hochdruckraum und dem Ablaufkanal 22 und dem Fluid in dem Absteuerraum 232 und dem Zulaufkanal 21 strömt dann der Kraftstoff von dem Hochdruckraum mit sehr hoher Geschwindigkeit, in der Regel mit Schallgeschwindigkeit, in den Absteuerraum 232 und weiter in den Zulaufkanal 21. Dadurch wird dann der Druck in dem Hochdruckraum und dem Ablaufkanal 22 schnell so stark verringert, dass die von dem Düsenrückstellmittel 52 auf die Düsennadel 53 wirkenden Kräfte dazu führen, dass sich die Düsennadel 53 in den Nadelsitz 54 bewegt und somit dann die Düse 56 verschließt.

Der Ablauf des Bestimmens eines Stellsignals SG zum Laden des Piezoaktors des Ventilantriebs 24 ist im folgenden anhand des Blockdiagramms der Figur 2 beschrieben.

Zu einem vorgebbaren ersten Zeitpunkt t1 wird das Ventilglied 231 von seiner Position entfernt von dem Ventilsitz 234 in den Ventilsitz gesteuert. Der vorgebbare erste Zeitpunkt t1 wird vorzugsweise so gewählt, dass der Kolben 11 in seinem oberen Totpunkt ist und bleibt bis zum erwarteten Auftreffen des Ventilglieds 231 auf den Ventilsitz 234. Dadurch kann der Auftreffzeitpunkt besonders präzise detektiert werden. Der vorgebbare erste Zeitpunkt t1 kann jedoch auch so gewählt sein, dass der Kolben 11 seinen oberen Totpunkt verlassen hat bis zum erwarteten Auftreffen des Ventilglieds 231 auf den Ventilsitz 234.

In einem Block B1 wird zum einen ein Vorsteuerwert EGY_PRE der zuzuführenden elektrischen Energie abhängig von einer Kraftstofftemperatur T_FU und/oder einer Drehzahl N und dem vorgebbaren Zeitpunkt t1 ermittelt. Der Vorsteuerwert EGY_PRE der zuzuführenden elektrischen Energie wird beispielsweise mittels eines Kennfelds ermittelt, dessen Kennfeldwerte vorab durch Versuche ermittelt wurden.

Ferner wird in dem Block B1 ein Sollwert EGY_D_SP einer elektrischen Differenzenergie ermittelt. Der Sollwert EGY_D_SP der elektrischen Differenzenergie ist charakteristisch für die Ventilsitzkraft, die von dem Ventilglied 231 auf den Ventilsitz 234 des Ventilkörpers 237 ausgeübt wird, wenn das Ventilglied 231 sich in Anlage mit dem Ventilsitz 234 befindet. Der Sollwert EGY_D_SP der elektrischen Differenzenergie wird in dem Block B1 abhängig von der Kraftstofftemperatur T_FU, der Drehzahl N und/oder dem vorgebbaren ersten Zeitpunkt t1 ermittelt. Dies kann beispielsweise auch mittels eines entsprechenden Kennfelds erfolgen.

In einem Block B2 wird abhängig von Istwerten EGY_AV der dem Piezoaktor während des Ladevorgangs zugeführten elektrischen Energie zugeführt. Ferner wird in dem Block B2 der Zeitpunkt t2 des Auftreffens des Ventilglieds 231 ermittelt. Dies kann beispielsweise erfolgen durch Auswerten von Istwerten V_AV der Piezospannung oder entsprechender sie charakterisierender Größen, wie z.B. der tatsächliche Strom durch den Piezoaktor oder die dem Piezoaktor zugeführte Ladung oder elektrische Energie erfolgen. Beim Auftreffen des Ventilglieds 231 ergibt sich ein charakteristischer Verlauf dieser Größen, anhand dessen der Zeitpunkt t2 des Auftreffens des Ventilglieds 231 erkannt werden kann. Ferner wird in dem Block B2 dann anhand des ermittelten Zeitpunkts t2 des Auftreffens des Ventilglieds 231 in den Ventilsitz 234 und des diesem Zeitpunkt zugeordneten Istwertes EGY_AV der zugeführten Energie ein Istwert EGY_DET der zugeführten elektrischen Energie beim Auftreffen des Ventilglieds 231 in den Ventilsitz 234 ermittelt.

In einem Block B3 werden ebenfalls die Istwerte EGY_AV der zugeführten elektrischen Energie eingelesen und der Istwert EGY_AV beim Ende des Ladevorgangs des Piezoaktors einem Istwert EGY_CHA der zugeführten elektrischen Energie beim Abschluss des Ladevorgangs zugeordnet. Der Abschluss des Ladevorgangs kann beispielsweise daran erkannt werden, dass die Istwerte EGY_AV der zugeführten elektrischen Energie ein Maximum erreichen oder auch durch eine entsprechende Information einer weiteren Steuerungsfunktion für die Pumpe-Düse-Vorrichtung.

In einem Block B4 wird dann die Differenz des Istwertes EGY_CHA der zugeführten elektrischen Energie beim Abschluss des Ladevorgangs und des Istwertes EGY_DET der zugeführten elektrischen Energie beim Auftreffen des Ventilglieds 231 in den Ventilsitz 234 ermittelt und einem Block B5 zugeleitet, der einen Tiefpass-Filter umfasst und an seinem Ausgang einen Istwert EGY_D_AV der elektrischen Differenzenergie zur Verfügung stellt.

In einem Block B6 wird die Differenz des Sollwertes EGY_D_SP und des Istwertes EGY_D_AV der elektrischen Differenzenergie gebildet. In einer einfacheren Ausführungsform kann der Istwert EGY_D_AV der elektrischen Differenzenergie auch direkt ohne das Tiefpass-Filter des Blocks B5 ermittelt werden.

Der Ausgang des Blocks B6 ist mit einem Block B7 eingangsseitig verbunden, der einen Regler umfasst, der bevorzugt als PI-Regler ausgebildet ist. Die Stellgröße des Reglers, die in diesem Ausführungsbeispiel ein Regelwert EGY_FBC der zuzuführenden elektrischen Energie ist, wird anschließend einem Block B7 zugeführt, in dem eine gewünschte dem Piezoaktor zuzuführende elektrische Energie EGY_THRUST durch Summenbildung aus dem Regelwert EGY_FBC und dem Vorsteuerwert EGY_PRE der zuzuführenden elektrischen Energie ermittelt wird.

Der Wert EGY_THRUST der gewünschten zuzuführenden elektrischen Energie wird einem Block B8 zugeführt, in dem ein entsprechendes Stellsignal SG zum Ansteuern des als Piezoaktor ausgebildeten Ventiltriebs 24 erzeugt wird. Das Stellsignal SG ist bevorzugt ein pulsweitenmoduliertes Signal und die gewünschte zuzuführende elektrische Energie EGY THRUST wird vorzugsweise in eine vorgegebene Anzahl an Teilenergiemengen aufgeteilt, die jeweils in einer Periode des pulsweitenmodulierten Signals dem Piezoaktor zugeführt werden. Der Block B8 umfasst ferner bevorzugt noch einen weiteren unterlagerten Regler, in dem das tatsächliche Zuführen der elektrischen Energie zu dem Piezoaktor geregelt wird, wobei die Stellgröße die jeweilige Pulsweite des Stellsignals SG ist. Als Regelgröße kann dazu beispielsweise die jeweils aktuelle Ladung oder die Istwerte V_AV der Piezospannung oder die Istwerte EGY_AV der zugeführten elektrischen Energie dienen.

Wenn das Stellsignal SG für einen Ladevorgang im Anschluss an einen zweiten vorgebbaren Zeitpunkt ermittelt werden soll, der auch so gewählt sein kann, dass der Kolben 11 seinen oberen Totpunkt verlassen hat bis zum erwarteten Auftreffen des Ventilglieds 231 auf den Ventilsitz 234, wird bevorzugt der Regelwert EGY_FBC der zuzuführenden elektrischen Energie übernommen von einem Ladevorgang, der im Anschluss an den ersten vorgebbaren Zeitpunkt t1 vorab erfolgte. Es wird dann lediglich der Vorsteuerwert EGY_PRE der zuzuführenden elektrischen Energie neu berechnet. Dies hat den Vorteil einer Rechenentlastung und dass, wenn der vorgebbare erste Zeitpunkt t1 so gewählt ist, dass der Kolben 11 in seinem oberen Totpunkt ist und bleibt bis zum erwarteten Auftreffen des Ventilglieds 231 auf den Ventilsitz 234, die Ventilsitzkraft dann auch für den vorgebbaren zweiten Zeitpunkt äußerst präzise eingestellt wird. In diesem Fall wird dann der Vorsteuerwert EGY_PRE für den zweiten vorgebbaren Zeitpunkt auch abhängig von dem zweiten Zeitpunkt ermittelt.

Figur 3 zeigt eine alternative Ausführungsform des Blockschaltbildes gemäß Figur 1. Es werden nur die Unterschiede im Folgenden erläutert. Ein Block B1' unterscheidet sich von dem Block B1 dadurch, dass statt des Sollwertes EGY_D_SP der elektrischen Differenzenergie ein Sollwert V_D_SP einer Differenzspannung ermittelt wird, der in entsprechender Abhängigkeit von der Kraftstofftemperatur T_FU und/oder der Drehzahl N der Kurbelwelle der Brennkraftmaschine und/oder dem vorgebbaren ersten Zeitpunkt t1 ermittelt wird.

In einem Block B2' wird eine Piezospannung V_DET beim Auftreffen des Ventilglieds 231 in den Ventilsitz 234 ermittelt durch entsprechendes Zuordnen eines Istwertes V_D_AV der Piezospannung. In einem Block B3' wird im Unterschied zu dem Block B3 eine Piezospannung V_CHA beim Abschluss des Ladevorgangs ermittelt und zwar abhängig von Istwerten V_AV der Piezospannung.

In einem Block B4' wird dann die Differenz der Piezospannung V_CHA beim Abschluss des Ladevorgangs und der Piezospannung V_DET beim Auftreffen des Ventilglieds 231 in den Ventilsitz 234 gebildet und dem Block B5' zugeführt, der ebenso wie der Block B5 einen Tiefpass-Filter umfasst und der an seinem Ausgang einen Istwert V_DAV der Differenzspannung zur Verfügung stellt.

In einem Block B6' wird die Differenz des Sollwertes V_D_SP und des Istwertes V_D_AV der Differenzspannung gebildet und einem Regler, der in dem Block B7' ausgebildet ist und dem des Blocks B7 entspricht zugeleitet. In weiteren alternativen Ausgestaltungsformen können dem Regler auch andere Größen zugeführt werden, die charakteristisch sind für die dem Piezoaktor zuzuführende elektrische Energie, wie z.B. die dem Piezoaktor zuzuführende elektrische Ladung.

Figuren 4a bis 4d zeigen Verläufe aufgetragen über die Zeit t. Figur 4a zeigt den zeitlichen Verlauf der quadrierten Piezospannung V_INJ. Figur 4b zeigt den Hub CTRL_VL des Ventilglieds 231. Figur 4c zeigt den Verlauf des Drucks P_H in dem Arbeitsraum 13 der Pumpe. Figur 4d zeigt den zeitlichen Verlauf der mit der Pumpe-Düse-Vorrichtung zugemessenen Kraftstoffmenge MFF. t1 ist der vorgebbare erste Zeitpunkt, er kann jedoch auch der zweite vorgebbare Zeitpunkt sein. t2 ist der Zeitpunkt des Auftreffens des Ventilglieds 231 auf den Ventilsitz 234 und t3 ist der Zeitpunkt des Endes des Ladevorgangs. Bevorzugt erfolgt das Ermitteln des Regelwertes EGY_FBC der zuzuführenden elektrischen Energie jedoch während einer Zeitdauer, während der Kolben 11 in seinem oberen Totpunkt ist. In diesem Fall bleibt dann der Verlauf des Drucks P_H in dem Arbeitsraum der Pumpe über den gesamten dargestellten Zeitraum auf dem Niveau des Zeitpunktes t1, ebenso wird in diesem Fall dann keine Kraftstoffmenge gefördert.

## Patentansprüche

1. Verfahren zum Steuern eines Ventils mit einem Ventilantrieb (24), der als Piezoaktor ausgebildet ist, mit einem Ventilglied (231), einem Ventilkörper (237) und einem Ventilsitz (234), bei dem
- zu einem ersten vorgebbaren Zeitpunkt (t1) das Ventilglied (231) von einer Position entfernt von dem Ventilsitz (234) in den Ventilsitz (234) mittels eines Ladevorgangs des Piezoaktors gesteuert wird,
- ein erster Wert ermittelt wird, der charakteristisch ist für die dem Piezoaktor zugeführte elektrische Energie beim Auftreffen des Ventilglieds (231) auf den Ventilsitz (234),
- ein zweiter Wert ermittelt wird, der charakteristisch ist für die dem Piezoaktor zugeführte elektrische Energie beim Abschluss des Ladevorgangs des Piezoaktors,
- ein Differenz-Istwert aus der Differenz des zweiten und ersten Wertes ermittelt wird,
- eine Differenz eines Differenz-Sollwertes, der vorgebbar ist, und des Differenz-Istwertes einem Regler zugeführt wird, und
- ein Stellsignal (SG) zum Laden des Piezoaktors abhängig von der Stellgröße des Reglers ermittelt wird.

2. Verfahren nach Anspruch 1,
bei dem das Stellsignal (SG) zum Laden des Piezoaktors abhängig von einem Vorsteuerwert ermittelt wird.

3. Verfahren nach einem der vorstehenden Ansprüche, bei dem der Differenz-Sollwert abhängig von einer Kraftstofftemperatur (T_FU) und/oder einer Drehzahl (N) und/oder des vorgebbaren ersten Zeitpunktes (t1) ermittelt wird.

4. Verfahren nach einem der Ansprüche 2 oder 3,
bei dem der Vorsteuerwert abhängig von einer Kraftstofftemperatur und/oder einer Drehzahl und/oder des vorgebbaren ersten Zeitpunktes (t1) ermittelt wird.

5. Verfahren nach einem der vorstehenden Ansprüche,
**dadurch gekennzeichnet, dass**
der Regler ein Regler mit einem proportionalen und einem integralem Anteil ist.

6. Verfahren nach einem der vorstehenden Ansprüche,
bei dem der Differenz-Istwert vor dem Bilden der Differenz mit dem Differenz-Sollwert Tiefpass-gefiltert wird.

7. Verfahren nach einem der vorstehenden Ansprüche,
bei dem der erste Wert ein Istwert (EGY_AV) der zugeführten elektrischen Energie beim Auftreffen des Ventilglieds (231) in den Ventilsitz (234) ist, der zweite Wert ein Istwert (EGY_CHA) der zugeführten elektrischen Energie beim Abschluss des Ladevorgangs ist, der Differenz-Istwert ein Istwert (EGY_D_AV) der elektrischen Differenzenergie ist, die dem Piezoaktor zugeführt wird, und der Differenz-Sollwert ein Sollwert (EGY_D_SP) der elektrischen Differenzenergie ist.

8. Verfahren nach einem der Ansprüche 1 bis 6,
bei dem der erste Wert ein Istwert (V_DET) der Piezospannung beim Auftreffen des Ventilglieds (231) in den Ventilsitz (234) ist, der zweite Wert ein Istwert (V_CHA) der Piezospannung beim Abschluss des Ladevorgangs ist, der Differenz-Istwert ein Istwert (V_D_AV) der Differenzspannung ist und der Differenz-Sollwert ein Sollwert (V_D_SP) der Differenzspannung ist.

9. Verfahren zum Steuern einer Pumpe-Düse-Vorrichtung mit
- einer Pumpe, die einen Kolben (11) und einen Arbeitsraum (13) hat,
- einer Steuereinheit, die einen Ablaufkanal (22), der hydraulisch gekoppelt ist mit dem Arbeitsraum (13), und ein Ventil umfasst, mit einem als Piezoaktor ausgebildeten Ventilantrieb (24), einem Ventilglied (231), einem Ventilkörper (237), einem Ventilsitz (234) und einem Absteuerraum (232), der hydraulisch entkoppelt ist von dem Ablaufkanal (22), wenn das Ventilglied (231) an dem Ventilsitz (234) anliegt, und der ansonsten hydraulisch gekoppelt ist mit dem Ablaufkanal (22),
- bei dem das Ventil mit einem Verfahren nach einem der vorstehenden Ansprüche gesteuert wird.

10. Verfahren nach Anspruch 9, bei dem der erste vorgebbare Zeitpunkt (t1) so gewählt wird, dass der Kolben (11) in seinem oberen Totpunkt ist und bleibt bis zum erwarteten Auftreffen des Ventilglieds (231) auf den Ventilsitz (234), und dass die so ermittelte Stellgröße zum Ermitteln des Stellsignals eingesetzt wird, wenn in einem zweiten vorgebbaren Zeitpunkt das Ventilglied (231) von einer Position entfernt von dem Ventilsitz (234) in den Ventilsitz (234) mittels eines Ladevorgangs des Piezoaktors gesteuert wird, wobei der zweite vorgebbare Zeitpunkt auch so gewählt sein kann, dass der Kolben (11) seinen oberen Totpunkt verlassen hat bis zum erwarteten Auftreffen des ventilglieds (231) auf den Ventilsitz (234).

11. Vorrichtung zum Steuern eines Ventils mit einem Ventilantrieb (24), der als Piezoaktor ausgebildet ist, mit einem Ventilglied (231), einem Ventilkörper (237) und einem Ventilsitz (234), die Mittel aufweist,
- die zu einem ersten vorgebbaren Zeitpunkt (t1) das Ventilglied (231) von einer Position entfernt von dem Ventilsitz (234) in den Ventilsitz (234) mittels eines Ladevorgangs des Piezoaktors steuern,
- die einen ersten Wert ermitteln, der charakteristisch ist für die dem Piezoaktor zugeführte elektrische Energie beim Auftreffen des Ventilglieds (231) auf den Ventilsitz (234),
- die einen zweiten Wert ermitteln, der charakteristisch ist für die dem Piezoaktor zugeführte elektrische Energie beim Abschluss des Ladevorgangs des Piezoaktors,
- die einen Differenz-Istwert aus der Differenz des zweiten und ersten Wertes ermitteln,
- die eine Differenz eines Differenz-Sollwertes, der vorgebbar ist, und des Differenz-Istwertes einem Regler zuführen, und
- die ein Stellsignal (SG) zum Laden des Piezoaktors abhängig von der Stellgröße des Reglers ermitteln.

12. Vorrichtung zum Steuern einer Pumpe-Düse-Vorrichtung mit
- einer Pumpe, die einen Kolben (11) und einen Arbeitsraum (13) hat,
- einer Steuereinheit, die einen Ablaufkanal (22), der hydraulisch gekoppelt ist mit dem Arbeitsraum (13), und ein Ventil umfasst, mit einem als Piezoaktor ausgebildeten Ventilantrieb (24), einem Ventilglied (231), einem Ventilkörper (237), einem Ventilsitz (234) und einem Absteuerraum (232), der hydraulisch entkoppelt ist von dem Ablaufkanal (22), wenn das Ventilglied (231) an dem Ventilsitz (234) anliegt, und der ansonsten hydraulisch gekoppelt ist mit dem Ablaufkanal (22),
- mit der Vorrichtung zum Steuern eines Ventils gemäß Anspruch 11.

## Claims

1. Method for controlling a valve having a valve drive (24), which is in the form of a piezoelectric actuator, having a valve element (231), a valve body (237) and a valve seat (234), in which
- the valve element (231) is moved into the valve seat (234) from a position remote from the valve seat (234) by means of a charging process of the piezoelectric actuator at a prescribable first time (t1),
- a first value is determined which is characteristic of the electrical power which is supplied to the piezoelectric actuator when the valve element (231) meets the valve seat (234),
- a second value is determined which is characteristic of the electrical power which is supplied to the piezoelectric actuator when the charging process of the piezoelectric actuator is concluded,
- an actual difference value is determined from the difference between the second value and the first value,
- a difference between a setpoint difference value, which can be prescribed, and the actual difference value is supplied to a controller, and
- an actuating signal (SG) for charging the piezoelectric actuator is determined as a function of the actuating variable of the controller.

2. Method according to Claim 1, in which the actuating signal (SG) for charging the piezoelectric actuator is determined as a function of a pilot control value.

3. Method according to either of the preceding claims, in which the setpoint difference value is determined as a function of a fuel temperature (T_FU) and/or a rotational speed (N) and/or the prescribable first time (t1).

4. Method according to either of Claims 2 and 3, in which the pilot control value is determined as a function of a fuel temperature and/or a rotational speed and/or the prescribable first time (t1).

5. Method according to one of the preceding claims, **characterized in that** the controller is a controller with a proportional component and an integral component.

6. Method according to one of the preceding claims, in which the actual difference vale is low-pass-filtered before the difference from the setpoint difference value is formed.

7. Method according to one of the preceding claims, in which the first value is an actual value (EGY_AV) of the electrical power supplied when the valve element (231) enters the valve seat (234), the second value is an actual value (EGY_CHA) of the electrical power supplied when the charging process is concluded, the actual difference value is an actual value (EGY_D_AV) of the differential electrical power which is supplied to the piezoelectric actuator, and the setpoint difference value is a setpoint value (EGY_D_SP) of the differential electrical power.

8. Method according to one of Claims 1 to 6, in which the first value is an actual value (V DET) of the piezoelectric voltage which is produced when the valve element (231) enters the valve seat (234), the second value is an actual value (V_CHA) of the piezoelectric voltage which is produced when the charging process is concluded, the actual difference value is an actual value (V_D_AV) of the differential voltage, and the setpoint difference value is a setpoint value (V_D_SP) of the differential voltage.

9. Method for controlling a pump-nozzle apparatus, having
- a pump which has a piston (11) and a working space (13),
- a control unit which comprises an outlet channel (22), which is hydraulically coupled to the working space (13), and a valve, having a valve drive (24), which is in the form of a piezoelectric actuator, a valve element (231), a valve body (237), a valve seat (234) and a discharge space (232) which is hydraulically decoupled from the outlet channel (22) when the valve element (231) rests against the valve seat (234) and which is otherwise hydraulically coupled to the outlet channel (22),
- in which the valve is controlled using a method according to one of the preceding claims.

10. Method according to Claim 9, in which the prescribable first time (t1) is selected such that the piston (11) is in its top dead center and remains there until the valve element (231) meets the valve seat (234) as expected, and in that the actuating variable determined in this way is used to determine the actuating signal when the valve element (231) is moved into the valve seat (234) from a position remote from the valve seat (234) by means of a charging process of the piezoelectric actuator at a second prescribable time, it also being possible to select the second prescribable time such that the piston (11) has left its top dead center until the valve element (231) meets the valve seat (234) as expected.

11. Apparatus for controlling a valve having a valve drive (24), which is in the form of a piezoelectric actuator, having a valve element (231), a valve body (237) and a valve seat (234), which has means
- which move the valve element (231) into the valve seat (234) from a position remote from the valve seat (234) by means of a charging process of the piezoelectric actuator at a prescribable first time (t1),
- which determine a first value which is characteristic of the electrical power which is supplied to the piezoelectric actuator when the valve element (231) meets the valve seat (234),
- which determine a second value which is characteristic of the electrical power which is supplied to the piezoelectric actuator when the charging process of the piezoelectric actuator is concluded,
- which determine an actual difference value from the difference between the second value and the first value,
- which supply a difference between a setpoint difference value, which can be prescribed, and the actual difference value to a controller, and
- which determine an actuating signal (SG) for charging the piezoelectric actuator as a function of the actuating variable of the controller.

12. Apparatus for controlling a pump-nozzle apparatus, having
- a pump which has a piston (11) and a working space (13),
- a control unit which comprises an outlet channel (22), which is hydraulically coupled to the working space (13), and a valve, having a valve drive (24), which is in the form of a piezoelectric actuator, a valve element (231), a valve body (237), a valve seat (234) and a discharge space (232) which is hydraulically decoupled from the outlet channel (22) when the valve element (231) rests against the valve seat (234) and which is otherwise hydraulically coupled to the outlet channel (22),
- having the apparatus for controlling a valve according to Claim 11.

## Revendications

1. Procédé de commande d'une soupape comprenant un entraînement de soupape (24) réalisé sous forme d'actionneur piézo-électrique, un obturateur (231), un corps de soupape (237) et un siège de soupape (234), suivant lequel:
- à un premier instant prescriptible (t1), l'obturateur (231) est déplacé d'une position éloignée du siège de soupape (234) dans le siège de soupape (234) au moyen d'un processus de chargement de l'actionneur piézo-électrique,
- on détermine une première valeur qui est caractéristique de l'énergie électrique apportée à l'actionneur piézo-électrique lorsque l'obturateur (231) rencontre le siège de soupape (234),
- on détermine une deuxième valeur qui est caractéristique de l'énergie électrique apportée à l'actionneur piézo-électrique lors de l'achèvement du processus de chargement de l'actionneur piézo-électrique,
- on détermine une valeur différentielle réelle d'après la différence entre la deuxième et la première valeur,
- on apporte à un régulateur la différence entre une valeur différentielle de consigne, qui peut être prescrite, et la valeur différentielle réelle, et
- on détermine un signal de réglage (SG) pour le chargement de l'actionneur piézo-électrique en fonction de la grandeur réglante du régulateur.

2. Procédé suivant la revendication 1, suivant lequel le signal de réglage (SG) pour le chargement de l'actionneur piézo-électrique est déterminé par une valeur de pilotage.

3. Procédé suivant l'une des revendications précédentes, suivant lequel la valeur différentielle de consigne est déterminée en fonction d'une température de carburant (T_FU) et/ou d'une vitesse de rotation (N) et/ou du premier instant prescriptible (t1).

4. Procédé suivant la revendication 2 ou 3, suivant lequel la valeur de pilotage est déterminée en fonction d'une température de carburant et/ou d'une vitesse de rotation et/ou du premier instant prescriptible (t1).

5. Procédé suivant l'une des revendications précédentes, suivant lequel le régulateur est un régulateur avec une part proportionnelle et une part intégrale.

6. Procédé suivant l'une des revendications précédentes, suivant lequel la valeur différentielle réelle est filtrée avec un filtre passe-bas avant de former la différence avec la valeur différentielle de consigne.

7. Procédé suivant l'une des revendications précédentes, suivant lequel la première valeur est une valeur réelle (EGY_AV) de l'énergie électrique apportée lorsque l'obturateur (231) rencontre le siège de soupape (234), la deuxième valeur est une valeur réelle (EGY_CHA) de l'énergie électrique apportée lors de l'achèvement du processus de chargement, la valeur différentielle réelle est une valeur réelle (EGY_D_AV) de l'énergie électrique différentielle qui est apportée à l'actionneur piézo-électrique, et la valeur différentielle de consigne est une valeur de consigne (EGY_D_SP) de l'énergie électrique différentielle.

8. Procédé suivant l'une des revendications 1 à 6, suivant lequel la première valeur est une valeur réelle (V_DET) de la tension piézo-électrique lorsque l'obturateur (231) rencontre le siège de soupape (234), la deuxième valeur est une valeur réelle (V_CHA) de la tension piézo-électrique lors de l'achèvement du processus de chargement, la valeur différentielle réelle est une valeur réelle (V_D_AV) de la tension différentielle, et la valeur différentielle de consigne est une valeur de consigne (V_D_SP) de la tension différentielle.

9. Procédé de commande d'un ensemble injecteur-pompe comprenant
- une pompe, qui a un piston (11) et une chambre de travail (13),
- une unité de commande, qui comprend un canal de sortie (22) qui est hydrauliquement couplé à la chambre de travail (13) et qui comprend une soupape, dotée d'un entraînement de soupape (24) réalisé sous forme d'actionneur piézo-électrique, d'un obturateur (231), d'un corps de soupape (237), d'un siège de soupape (234) et d'une chambre de décharge (232), qui est hydrauliquement découplée du canal de sortie (22) lorsque l'obturateur (231) s'applique contre le siège de soupape (234) et qui est autrement hydrauliquement couplée au canal de sortie (22),
suivant lequel la soupape est commandée par un procédé suivant l'une des revendications précédentes.

10. Procédé suivant la revendication 9, suivant lequel le premier instant prescriptible (t1) est choisi de telle sorte que le piston (11) se trouve à son point mort haut et y demeure jusqu'à la rencontre attendue de l'obturateur (231) avec le siège de soupape (234), et que la grandeur réglante ainsi déterminée est utilisée pour déterminer le signal de réglage lorsque, à un deuxième instant prescriptible, l'obturateur (231) est déplacé d'une position éloignée du siège de soupape (234) dans le siège de soupape (234) au moyen d'un processus de chargement de l'actionneur piézo-électrique, sachant que le deuxième instant prescriptible peut aussi être choisi de telle sorte que le piston (11) a quitté son point mort haut jusqu'à la rencontre attendue de l'obturateur (231) avec le siège de soupape (234).

11. Dispositif de commande d'une soupape dotée d'un entraînement de soupape (24) réalisé sous forme d'actionneur piézo-électrique, d'un obturateur (231), d'un corps de soupape (237) et d'un siège de soupape (234), qui comprend des moyens
- qui, à un premier instant prescriptible (t1), déplacent l'obturateur (231) d'une position éloignée du siège de soupape (234) dans le siège de soupape (234) au moyen d'un processus de chargement de l'actionneur piézo-électrique,
- qui déterminent une première valeur qui est caractéristique de l'énergie électrique apportée à l'actionneur piézo-électrique lorsque l'obturateur (231) rencontre le siège de soupape (234),
- qui déterminent une deuxième valeur qui est caractéristique de l'énergie électrique apportée à l'actionneur piézo-électrique lors de l'achèvement du processus de chargement de l'actionneur piézo-électrique,
- qui déterminent une valeur différentielle réelle d'après la différence entre la deuxième et la première valeur,
- qui apportent à un régulateur la différence entre une valeur différentielle de consigne, qui peut être prescrite, et la valeur différentielle réelle, eut
- qui déterminent un signal de réglage (SG) pour le chargement de l'actionneur piézo-électrique en fonction de la grandeur réglante du régulateur.

12. Dispositif de commande d'un ensemble injecteur-pompe comprenant
- une pompe, qui possède un piston (11) et une chambre de travail (13),
- une unité de commande, qui comprend un canal de sortie (22) qui est hydrauliquement couplé à la chambre de travail (13) et qui comprend une soupape, dotée d'un entraînement de soupape (24) réalisé sous forme d'actionneur piézo-électrique, d'un obturateur (231), d'un corps de soupape (237), d'un siège de soupape (234) et d'une chambre de décharge (232), qui est hydrauliquement découplée du canal de sortie (22) lorsque l'obturateur (231) s'applique contre le siège de soupape (234) et qui est autrement hydrauliquement couplée au canal de sortie (22),
au moyen du dispositif de commande d'une soupape suivant la revendication 11.
